# FASCICULE DE BREVET EUROPEEN

(11) **EP 1 637 676 B1**
(45) Date de publication et mention de la délivrance du brevet: **11.02.2009**
(21) Numéro de dépôt: 05108578.5
(22) Date de dépôt: 19.09.2005
(51) Int. Cl.: E05B 65/20

(54) **Poignée de portière et procédé pour la monter**
Türgriff und Verfahren zur Montage desgleichen
Door grip and mounting method of the same

(30) Priorité: 21.09.2004 IT MI20041807
(43) Date de publication de la demande: 22.03.2006
(73) Titulaire: Valeo S.p.A., Santena (TO) (IT)
(72) Inventeur: Fornengo, Danièle, 42, rue Le Corbusier 94042, Créteil (FR)
(74) Mandataire: Jacquot, Ludovic R. G.

(56) Documents cités:
- EP-A- 1 052 348
- EP-A- 1 132 557
- FR-A- 2 846 691

## Description

La présente invention concerne une poignée de portière ou similaires et en particulier une poignée à levier qui peut être utilisée pour déverrouiller et en même temps ouvrir la portière d'un véhicule automobile. La présente invention concerne également un procédé pour monter une telle poignée.

Les demandes de brevet EP 01 128 004 et WO 2004/042 177 au nom de la demanderesse décrivent des poignées qui présentent un levier apte à tourner dans un châssis à fixer sur une portière et qui sont reliées mécaniquement à un balancier qui tourne dans le châssis quand on tire sur le levier pour déverrouiller la porte. Ce balancier est relié mécaniquement en permanence au levier pour ramener celui-ci en position après qu'on l'a tiré et pour relier le levier à un mécanisme de sécurité et/ou à un mécanisme de déverrouillage de la portière.

Quand on applique une serrure à une telle poignée, par exemple au moyen des mécanismes décrits dans le brevet EP 01 099 817 et dans la demande de brevet EP 01 416 108, on place généralement le bloc de clé de cette serrure dans la zone même du balancier ou de la partie opposée au point d'appui du levier, ce qui nuit au fonctionnement du mécanisme d'ouverture et entraîne des problèmes d'encombrement et/ou de montage de la poignée.

Le document EP 1 052 348 A1 décrit une poignée et un procédé pour monter une poignée sur la portière d'un véhicule selon le préambule des revendications 1 et 10.

Le problème à la base de la présente invention est donc de proposer une poignée qui ne présente pas ces inconvénients, c'est-à-dire une poignée compacte et facile à monter, surtout si elle est munie d'une serrure. Ce problème est résolu avec une poignée et un procédé pour la monter dont les caractéristiques principales sont données respectivement dans les revendications 1 et 10, d'autres caractéristiques étant données dans les autres revendications.

Le mouvement axial du balancier dans le châssis permet de monter le levier de l'extérieur et de l'accoupler simplement et rapidement au balancier, même si ce dernier présente un dispositif de blocage qui peut coopérer avec le pendule d'un dispositif de sécurité à inertie. On réalise cet accouplement de préférence au moyen d'un mécanisme particulier à vis qui simplifie et accélère encore le montage de la poignée.

La structure et la disposition particulières de ses composants rendent ce mécanisme d'accouplement très fiable et peu encombrant, de telle sorte qu'il permet également de monter sans problème une serrure près du balancier.

Pour réduire ultérieurement la durée et la difficulté de montage de la poignée, on munit le mécanisme d'accouplement de moyens supplémentaires qui bloquent automatiquement la serrure dans sa position lors de l'accouplement du balancier et du levier de la poignée.

Le mécanisme d'accouplement fonctionne de préférence de manière réversible, de sorte que la poignée selon la présente invention est simple non seulement à monter mais également à démonter.

D'autres avantages et caractéristiques de la poignée et du procédé selon la présente invention apparaîtront à l'esprit de l'homme du métier à la lecture de la description détaillée et non limitative ci-dessous de trois modes de réalisation, en référence aux dessins annexés dans lesquels :
la figure 1 représente une vue en perspective du premier mode de réalisation de la poignée,
la figure 2 représente une vue latérale de la poignée de la figure 1,
la figure 3 représente une coupe dans le plan III-III de la poignée de la figure 2, en position de fonctionnement,
la figure 4 représente la poignée de la figure 3 en position de montage,
la figure 5 représente une vue en perspective du deuxième mode de réalisation de la poignée,
la figure 6 représente une vue arrière de la poignée de la figure 5,
la figure 7 représente une vue latérale de la poignée de la figure 5,
la figure 8 représente une coupe dans le plan VIII-VIII de la poignée de la figure 5, en position de fonctionnement,
la figure 9 représente la poignée de la figure 8 en position de montage,
la figure 10 représente une vue en perspective d'une poignée pour le troisième mode de réalisation du procédé selon l'invention, la poignée étant dans la position de fonctionnement,
la figure 11 représente une vue arrière, partielle et en coupe de la poignée de la figure 10,
la figure 12 représente une vue en perspective de la poignée de la figure 10 en position de montage,
la figure 13 représente une vue postérieure, partielle et en coupe de la poignée de la figure 12 et
la figure 14 représente une vue par le dessous, partielle et en coupe de la poignée de la figure 12.

En se référant aux figures 1 à 3, on constate que la poignée selon le premier mode de réalisation de l'invention présente de manière connue un châssis 1 qui peut être fixé par exemple derrière la surface externe de la portière d'un véhicule automobile. Le châssis 1 est muni d'un point d'appui autour duquel peut tourner un levier 2 que l'on peut tirer vers l'extérieur dans la direction de la flèche 3 pour ouvrir la portière. Le levier 2 tourne donc autour d'un axe 4 essentiellement parallèle à l'axe de rotation de la portière. L'extrémité non soutenue du levier 2 est munie d'un appendice 5 qui pénètre dans le châssis 1 et comprend une cavité dans laquelle une dent 6 s'engage de manière à pouvoir tourner. Cette dent déborde d'un balancier 7 qui peut tourner dans le châssis 1 autour d'un axe 8 essentiellement perpendiculaire à l'axe de rotation 4 du levier 2. De cette manière, le levier 2 est relié mécaniquement au balancier 7 de telle sorte que ce dernier tourne autour de l'axe 8 quand on tire sur le levier 2. Un ressort hélicoïdal 9 est disposé coaxialement dans le balancier 7 pour ramener celui-ci dans sa position initiale en même temps que le levier 2 quand on ne tire plus sur ce dernier. Le balancier 7 est quant à lui relié au mécanisme de déverrouillage (non représenté dans les figures) de la portière de telle sorte que l'on puisse ultérieurement ouvrir la portière en tirant sur le levier 2. On réalise cette liaison par exemple au moyen d'un câble (non représenté dans les figures) que le balancier 7 tire lors de sa rotation. Le balancier 7 peut être muni d'un dispositif de blocage 10 qui, pour empêcher la rotation du balancier 7 en cas de choc, peut coopérer avec un pendule 11 d'un dispositif de sécurité à inertie disposé au centre du châssis 1.

Selon l'invention, le balancier 7 est monté sur au moins un arbre 12 de manière à pouvoir se déplacer le long de son axe de rotation 8 par rapport au châssis 1 pour accoupler ou désaccoupler l'appendice 5 du levier 2 avec la dent 6 du balancier 7 en fonction du sens du déplacement axial, qui dépend de préférence d'un mécanisme d'accouplement apte à pousser ou à tirer l'arbre 12 le long de l'axe 8.

Dans ce mode de réalisation, ce mécanisme d'accouplement comprend une vis 13 qui peut tourner librement dans le châssis 1 autour d'un axe 14 essentiellement parallèle à l'axe de rotation 8 du balancier 7 et qui présente une partie filetée engrenée dans un arc dentelé 15 d'un collier 16 apte à tourner par rapport au châssis 1 quand on tourne la vis 13. L'axe de rotation 17 du collier 16 est essentiellement perpendiculaire à l'axe de rotation 4 du levier 2 et à l'axe de rotation 8 du balancier 7. Le collier 16 est muni d'une ou de deux saillies façonnées 18, 19 qui peuvent pousser ou tirer un curseur 20 de forme par exemple tronconique solidaire de l'arbre 12, de telle façon que la rotation dans les deux sens de la vis 13 autour de l'axe 14 entraîne le déplacement axial du balancier 7 dans les deux sens le long de l'axe 8. On peut accéder de l'extérieur à la tête de la vis 13 par l'intermédiaire d'un trou ménagé dans le châssis 1 pour l'accoupler à un outil et par exemple à une clé lors du montage de la poignée.

Le collier 16 est de préférence muni d'un dispositif de fixation pour y monter une serrure. Un tel dispositif de fixation présente en particulier des composants à baïonnette pour monter de manière réversible au centre du collier 16 un boîtier 21 qui comprend des organes à baïonnette complémentaires de ceux du collier 16 de manière à former avec ceux-ci un accouplement à baïonnette. Le boîtier 21 présente un emplacement central 22 essentiellement cylindrique destiné à contenir une serrure.

En se référant à la figure 4, on constate qu'avant le montage, les composants à baïonnette du collier 16 sont alignés sur les organes à baïonnette correspondants du boîtier 21 de telle sorte que celui-ci peut être déplacé le long de l'axe 17 vers sa position de fonctionnement dans le collier 16. Le balancier 7 est dans une position de montage dans laquelle la dent 6 n'est pas accouplée à l'appendice 5 du levier 2 qui peut donc facilement être appliqué de l'extérieur sur le boîtier 1. Quand le levier 2 et le boîtier 21 muni de la serrure sont dans leur position de fonctionnement, un opérateur tourne la vis 13 de telle façon que le collier 16 tourne autour de l'axe 17. De cette manière, le boîtier 21 est bloqué par les composants à baïonnette et l'arbre 12 du balancier 7 est tiré axialement par la saillie façonnée 19. Le déplacement axial du balancier 7 entraîne à son tour l'accouplement mécanique de l'appendice 5 du levier 2 avec la dent 6 du balancier 7. Pour démonter la poignée, il suffit évidemment de tourner la vis 13 dans le sens inverse. Dans ce cas, la saillie façonnée 18 du collier 16 pousse l'arbre 12 et le balancier 7 dans la position de montage.

En se référant aux figures 5 à 9, on constate que dans le deuxième mode de réalisation de l'invention, qui est similaire au premier, un curseur 120 est relié au balancier 107 et est inséré dans une partie filetée 123 de la vis 113 dont le pas est de préférence plus petit que celui de la partie filetée qui s'engrène sur l'arc dentelé 115 du collier 116. Il est donc clair que la rotation de la vis 113 dans les deux sens entraîne le déplacement axial du balancier 107 dans les deux directions, et l'accouplement ou le désaccouplement du balancier 107 et de l'appendice 105 du levier. Le curseur 120 est de préférence réalisé en une seule pièce avec le balancier 107.

En se référant aux figures 10 et 11, on constate que dans le cas de la poignée selon le troisième mode de réalisation du procédé de l'invention, le mécanisme d'accouplement du balancier 207 comprend aussi une vis 213 qui peut tourner dans le châssis 201 (représenté sans levier dans la figure 10) et est vissé dans un trou fileté ménagé dans un coulisseau 224 qui peut se déplacer dans le châssis 201 le long d'un axe essentiellement parallèle à l'axe de rotation du balancier 207. Le coulisseau 224 est muni d'une ou de deux saillies façonnées 218, 219 qui peuvent pousser ou tirer un curseur 220 solidaire de l'arbre 212 du balancier 207. La pointe de la vis 213 s'appuie sur le boîtier 221 destiné à une serrure et disposé dans une ouverture 225 ménagée au centre du coulisseau 224 de manière à maintenir ce boîtier 221 dans un emplacement complémentaire ménagé dans le châssis 201. La vis 223 bloque donc le coulisseau 224 et le boîtier 221 dans le châssis 201.

En se référant aux figures 12 à 14, on constate que dans la position de montage, la vis 213 est légèrement dévissée du coulisseau 224 par rapport à la position de fonctionnement et donc que sa tête s'appuie contre le châssis 201 tandis que sa pointe ne s'appuie pas contre le boîtier 221 qui n'est donc pas maintenu dans son emplacement du châssis 201 et est libre de se déplacer axialement. Le coulisseau 224 poussé par la vis 213 amène le balancier 207 dans sa position désaccouplée du levier (non représenté dans la figure 12) de la poignée. En vissant la vis 213 dans le coulisseau 224, on obtient donc le blocage du boîtier 221 dans le châssis 201 et en même temps l'accouplement du balancier 207 et de l'appendice 205 du levier. Le châssis 201 peut être muni d'une dent élastique 226 apte à bloquer le coulisseau 224 dans la position de montage. Pour débloquer le coulisseau 224, il suffit d'insérer un outil et par exemple un tournevis dans un trou 227 ménagé dans le châssis 201 en dessous du trou d'accès à la tête de la vis 213.

## Revendications

1. Poignée qui comprend un levier (2) qui peut tourner dans un châssis (1; 101) à fixer à la portière d'un véhicule et qui est muni d'un appendice (5; 105) qui pénètre dans le châssis (1; 101) et peut être accouplé mécaniquement avec un balancier (7; 107) pour tourner dans le châssis (1; 101) quand on tire sur le levier (2); dans laquelle le balancier (7; 107) est monté sur au moins un arbre (12; 112) de manière à pouvoir se déplacer par rapport au châssis (1; 101) le long de son propre axe de rotation (8) pour accoupler ou désaccoupler l'appendice (5; 105) du levier (2) avec le balancier (7; 107) en fonction du sens de ce déplacement axial, le déplacement axial du balancier (7; 107) étant obtenu avec un mécanisme d'accouplement (13, 15, 16, 18, 19, 20; 113, 115, 116, 120, 123;) apte à pousser ou à tirer le balancier (7; 107) le long dudit axe de rotation (8), dans lequel ledit mécanisme d'accouplement (13, 15, 16, 18, 19, 20; 113, 115, 116, 120, 123;) comprend une vis (13; 113, 123) qui peut tourner par rapport au châssis (1; 101) et présente au moins une partie filetée accouplée à des composants mobiles (15, 16, 18, 19; 120) qui poussent ou tirent l'arbre (12; 112) du balancier (7; 107) en fonction du sens de rotation de la vis (13; 113, 123), **caractérisée en ce que** la partie filetée de la vis (13; 113; 123) s'engrène sur un arc dentelé (15; 115) d'un collier (16; 116) muni d'un dispositif de fixation présentant des composants à baïonnette pour monter au centre du collier (16; 116) un boîtier (21) de serrure muni de composants à baïonnette complémentaires de ceux du collier (16; 116), de sorte que quand on tourne la vis (13; 113; 123), ledit mécanisme d'accouplement est actionnée et le collier tourne par rapport au châssis (1) et le boîtier (21) est bloqué par les composants à baïonnette.

2. Poignée selon la revendication précédente, **caractérisée en ce que** la vis (13; 113, 123) peut tourner dans le châssis (1) autour d'un axe (14) essentiellement parallèle à l'axe de rotation (8) du balancier (7; 107).

3. Poignée selon la revendication 1 ou 2, **caractérisée en ce que** l'axe de rotation (17) du collier (16; 116) est essentiellement perpendiculaire à l'axe de rotation (8) du balancier (7; 107).

4. Poignée selon l'une quelconque des revendications 1 à 3, **caractérisée en ce que** le collier (16) est muni d'une ou de deux saillies façonnées (18, 19) qui peuvent pousser ou tirer un curseur (20) solidaire de l'arbre (12) du balancier

5. Poignée selon l'une des revendications 1 à 4, **caractérisée en ce qu'**un curseur (120) relié au balancier (107) est inséré dans une partie filetée (123) de la vis (113) de telle manière que la rotation de la vis (113) dans les deux sens entraîne le déplacement axial du curseur (120).

6. Poignée selon la revendication précédente, **caractérisée en ce que** la partie filetée (123) de la vis (113) a un pas plus petit que celui de la partie filetée de la même vis (113) qui s'engrène sur l'arc dentelé (115) du collier (116).

7. Poignée selon les revendications 5 ou 6, **caractérisée en ce que** le curseur (120) est réalisé d'une seule pièce avec le balancier (107).

8. Poignée selon l'une des revendications 1 à 7, **caractérisée en ce que** le boîtier (21) comprend un emplacement central (22) destiné à contenir une serrure.

9. Poignée selon l'une des revendications précédentes, **caractérisée en ce que** le balancier (7) est muni d'un dispositif de blocage (10) qui peut coopérer avec le pendule (11) d'un dispositif de sécurité à inertie disposé au centre du châssis (1).

10. Procédé pour monter une poignée sur la portière d'un véhicule, comprenant les étapes qui consistent à :
- fixer un châssis (1; 101) à la portière du véhicule,
- par rotation, installer sur le châssis (1; 101) un levier (2) muni d'un appendice (5; 105) de telle sorte que cet appendice (5; 105) pénètre dans le châssis (1; 101),
- déplacer le long de son axe de rotation (8) un balancier (7; 107) monté à rotation dans le châssis (1; 101) de manière à accoupler l'appendice (5; 105) du levier (2) au balancier (7; 107) en actionnant un mécanisme d'accouplement (13, 15, 16, 18, 19, 20; 113, 115, 116, 120, 123) apte à pousser ou à tirer le balancier (7: 107) le long de l'axe de rotation (8), en tournant par rapport au châssis (1; 101) une vis (13; 113, 123) qui présente au moins une partie filetée accouplée à des composants mobiles (15, 16, 18, 19; 120) qui poussent ou tirent l'arbre (12; 112) du balancier (7; 107) en fonction du sens de rotation de la vis (13; 113; 123), **caractérisé en ce qu'**on actionne un dispositif de fixation destiné au montage d'une serrure dans le châssis (1, 101, 201) en tournant la vis (13; 113, 123).

11. Procédé selon la revendication précédente, **caractérisé en ce que** la vis (13; 113; 123; 213) tourne dans le châssis (1) autour d'un axe (14) essentiellement parallèle à l'axe de rotation (8) du balancier (7; 107).

12. Procédé selon la revendication précédente, **caractérisé en ce que** le dispositif de fixation comprend des composants à baïonnette destinés au montage d'un boîtier (21) muni d'organes à baïonnette au centre d'un collier (16; 116) muni d'un arc dentelé (15; 115) engrené sur la vis (13; 113, 123).

13. Procédé selon la revendication précédente, **caractérisé en ce que** l'axe de rotation (17) du collier (16; 116) est essentiellement perpendiculaire à l'axe de rotation (8) du balancier (7; 107).

## Claims

1. Handle that comprises a lever (2) that can rotate in a frame (1; 101) to be fixed to a vehicle door and that it is provided with an appendix (5; 105) that penetrates into the frame (1; 101) and may be mechanically coupled with a swing arm (7; 107) to rotate in the frame (1; 101) when the lever (2) is pulled, in which the swing arm (7; 107) is mounted on at least one shaft (12; 112) so as to be able to move along the frame (1; 101) along its own rotation axis (8) to couple or uncouple the appendix (5; 105) from the lever (2) with the swing arm (7; 107) depending on the direction of this axial displacement, the axial displacement of the swing arm (7; 107) being obtained with a coupling mechanism (13, 15, 16, 18, 19, 20; 113, 115, 116, 120, 123) that is capable of pushing or pulling the swing arm (7; 107) along said rotation axis (8), in which said coupling mechanism (13, 15, 16, 18, 19, 20; 113, 115, 116, 120, 123) comprises a screw (13; 113, 123) that can rotate with respect to the frame (1; 101) and has at least one threaded part coupled to mobile components (15, 16, 18, 19; 120) that push or pull the shaft (12; 112) of the swing arm (7; 107) as a function of the direction of rotation of the screw (13; 113, 112) **characterised in that** the threaded part of the screw (13; 113, 123) is engaged in a toothed arc (15; 115) of a collar (16; 116) provided with an attachment device with bayonet components to fit a lock housing (21) in the centre of the collar (16; 116), the lock housing (21) then being fitted with bayonet components complementary to those in the collar (16; 116) such that when the screw (13; 113, 123) is turned, said coupling mechanism is activated and the collar rotates with respect to the frame (1), and the lock housing (21) is locked by the bayonet components.

2. Handle according to the previous claim, **characterised in that** the screw (13; 113, 123) can rotate in the frame (1) around an axis (14) essentially parallel to the rotation axis (8) of the swing arm (7; 107).

3. Handle according to claim 1 or 2, **characterised in that** the rotation axis (17) of the collar (16; 116) is essentially perpendicular to the rotation axis (8) of the swing arm (7; 107).

4. Handle according to any one of claims 1 to 3, **characterised in that** the collar (16) is provided with one or two worked projections (18, 19) that can push or pull a slide (20) fixed to the shaft (12) of the swing arm (7).

5. Handle according to one of claims 1 to 4, **characterised in that** a slide (120) connected to the swing arm (107) is inserted in a threaded part (123) of the screw (113) such that rotation of the screw (113) in the two directions creates axial displacement of the slide (120).

6. Handle according to the previous claim, **characterised in that** the threaded part (123) of the screw (113) has a smaller pitch than the pitch of the threaded part of the same screw (113), that engages onto the toothed arc (115) of the collar (116).

7. Handle according to claim 5 or 6, **characterised in that** the slide (120) is made in a single piece with the swing arm (107).

8. Handle according to one of claims 1 to 7, **characterised in that** the lock housing (21) comprises a central location (22) that will contain a lock.

9. Handle according to one of the previous claims, **characterised in that** the swing arm (7) is provided with a locking device (10) that can cooperate with the pendulum (11) of an inertia safety device located at the centre of the frame (1).

10. Process to fit a handle on the door of a vehicle, comprising steps consisting of:
- fixing a frame (1; 101) to the vehicle door,
- by rotation, installing a lever (2) on the frame (1; 101) provided with an appendix (5; 105) such that this appendix (5; 105) penetrates into the frame (1; 101),
- moving a swing arm (7; 107) mounted free to rotate in the frame (1; 101) along its rotation axis (8), so as to couple the appendix (5; 105) of the lever (2) to the swing arm (7; 107), by activating a coupling mechanism (13, 15, 16, 18, 19, 20; 113, 115, 116, 120, 123) capable of pushing or pulling the swing arm (7; 107) along the rotation axis (8), by rotating a screw (13; 113, 123) relative to the frame (1; 101, 201), that has at least one threaded part coupled to mobile components (15, 16, 18, 19; 120) that push or pull the shaft (12; 112) of the swing arm (7; 107) depending on the rotation direction of the screw (13; 113, 123) **characterised in that** an attachment device is activated that will be used to fit a lock in the frame (1, 101, 201) by rotating the screw (13; 113, 123).

11. Process according to the previous claim, **characterised in that** the screw (13; 113, 123, 213) rotates in the frame (1) around an axis (14) that is essentially parallel to the rotation axis (8) of the swing arm (7; 107).

12. Process according to the previous claim, **characterised in that** the attachment device comprises bayonet components designed to install a box (21) fitted with bayonet devices in the centre of a collar (16; 116) fitted with a toothed arc (15; 115) engaged on the screw (13; 113, 123).

13. Process according to the previous claim, **characterised in that** the rotation axis (17) of the collar (16; 116) is essentially perpendicular to the rotation axis (8) of the swing arm (7; 107).

## Patentansprüche

1. Türgriff mit einem Hebel (2), der in einem an der Tür eines Fahrzeug zu befestigenden Gehäuse (1; 101) verschwenkbar gelagert ist, und der einen Fortsatz (5; 105) aufweist, der in das Gehäuse (1; 101) eingreift und zum Verschwenken in dem Gehäuse (1; 101), wenn an dem Hebel (2) gezogen wird, mit einem Schwinghebel (7; 107) mechanisch koppelbar ist, in dem der Schwinghebel (7;107) auf mindestens einer Welle (12; 112) so montiert ist, dass er im Verhältnis zum Gehäuse (1; 101) entlang seiner eigenen Schwenkachse (8) verschiebbar ist, um den Fortsatz (5; 105) des Hebels (2) je nach Richtung der axialen Verschiebung mit dem Schwinghebel (7; 107) zu koppeln bzw. von ihm zu entkoppeln, wobei die axiale Verschiebung des Schwinghebels (7; 107) mittels eines Kopplungsmechanismus (13, 15, 16, 18, 19, 20; 113, 115, 116, 120, 123) erfolgt, der den Schwinghebel (7; 107) entlang der Schwenkachse (8) drücken oder ziehen kann, wobei der Kopplungsmechanismus (13, 15, 16, 18, 19, 20; 113, 115, 116, 120, 123) eine Schraube (13; 113, 123) umfasst, die sich im Verhältnis zum Gehäuse (1; 101) dreht und mindestens einen Gewindeteil aufweist, der mit den beweglichen Komponenten (15, 16, 18, 19; 120), welche die Welle (12; 112) des Schwinghebels (7; 107) je nach Drehrichtung der Schraube (13; 113, 123) drücken oder ziehen, gekoppelt ist, **dadurch gekennzeichnet, dass** der Gewindeteil der Schraube (13; 113; 123) an einem gezackten Bogen (5; 115) eines Halterings (16; 116) angreift, der eine Befestigungsvorrichtung aufweist mit Bajonettkomponenten zur Montage in der Mitte des Halterings (16; 116) eines Schlosskastens mit zu den Bajonettkomponenten des Halterings (16; 116) komplementären Bajonettkomponenten, sodass bei Drehen der Schraube (13; 113; 123) der Kopplungsmechanismus betätigt wird und der Haltering sich im Verhältnis zum Gehäuse (1) dreht und damit der Kasten (21) durch die Bajonettkomponenten festgestellt wird.

2. Türgriff nach dem vorhergehenden Anspruch, **dadurch gekennzeichnet, dass** die Schraube (13; 113, 123) im Gehäuse (1) um eine Achse (14) drehbar ist, die im Wesentlichen parallel zur Schwenkachse (8) des Schwinghebels (7; 107) verläuft.

3. Türgriff nach Anspruch 1 oder 2, **dadurch gekennzeichnet, dass** die Drehachse (17) des Halterings (16; 116) im Wesentlichen senkrecht zur Schwenkachse (8) des Schwinghebels (7; 107) verläuft.

4. Türgriff nach einem der Ansprüche 1 bis 3, **dadurch gekennzeichnet, dass** der Haltering (16) einen oder zwei Formvorsprünge (18, 19) aufweist, die einen mit der Welle (12) des Schwinghebels (7) fest verbundenen Schieber (20) drücken oder ziehen können.

5. Türgriff nach einem der Ansprüche 1 bis 4, **dadurch gekennzeichnet, dass** ein mit dem Schwinghebel verbundener Schieber (120) in einen Gewindeteil (123) der Schraube (113) so eingeführt wird, dass das Drehen der Schraube (113) in beide Richtungen die axiale Verschiebung des Schiebers (120) bewirkt.

6. Türgriff nach dem vorhergehenden Anspruch, **dadurch gekennzeichnet, dass** der Gewindeteil (123) der Schraube (113) einen Gewindegang aufweist, der kleiner ist als derjenige des Gewindeteils der gleichen Schraube (113), die an dem gezackten Bogen (115) des Halterings (116) angreift.

7. Türgriff nach einem der Ansprüche 5 oder 6, **dadurch gekennzeichnet, dass** der Schieber (120) mit dem Schwinghebel (107) einstückig hergestellt ist.

8. Türgriff nach einem der Ansprüche 1 bis 7, **dadurch gekennzeichnet, dass** der Kasten (21) eine mittige Stelle (22) zur Aufnahme eines Schlosses aufweist.

9. Türgriff nach einem der vorhergehenden Ansprüche, **dadurch gekennzeichnet, dass** der Schwinghebel (7) mit einer Feststellvorrichtung (10) ausgerüstet ist, die mit einem Pendel (11) einer in der Mitte des Gehäuses (1) angeordneten Trägheitssicherheitsvorrichtung zusammenwirken kann.

10. Verfahren zur Montage eines Türgriffs an einer Fahrzeugtür umfassend die Schritte :
- Befestigen eines Gehäuses (1; 101) an der Fahrzeugtür,
- Anbringen eines einen Fortsatz (5; 105) aufweisenden Hebels (2) an dem Gehäuse (1; 101) durch Drehen, sodass der Fortsatz (5;. 105) in das Gehäuse (1; 101) eindringt,
- Verschieben eines drehbar in das Gehäuse montierten Schwinghebels (7; 107) entlang seiner Schwenkachse (8) zum Koppeln des Fortsatzes (5; 105) des Hebels (2) mit dem Schwinghebel (7; 107) mittels eines Kopplungsmechanismus (13, 15, 16, 18, 19, 20; 113, 115, 116, 120, 123), der den Schwinghebel (7; 107) entlang der Schwenkachse (8) drückt oder zieht, durch Drehen im Verhältnis zum Gehäuse (1; 101) einer Schraube (13; 113, 123), die mindestens einen Gewindeteil aufweist, der mit beweglichen Komponenten (15, 16, 18, 19; 120) gekoppelt ist, die die Welle (12; 112) des Schwinghebels (7; 107) je nach Drehrichtung der Schraube (13; 113; 123) drücken oder ziehen, **dadurch gekennzeichnet, dass** eine Befestigungsvorrichtung zur Montage eines Schlosses in dem Gehäuse (1, 101, 201) durch Drehen der Schraube (13; 113, 123) betätigt wird.

11. Verfahren nach dem vorhergehenden Anspruch, **dadurch gekennzeichnet, dass** sich die Schraube (13; 113; 123; 213) in dem Gehäuse (1) um eine Achse (14) dreht, die im Wesentlichen parallel zur Schwenkachse (8) des Schwinghebels (7; 107) verläuft.

12. Verfahren nach dem vorhergehenden Anspruch, **dadurch gekennzeichnet, dass** die Befestigungsvorrichtung Bajonettkomponenten aufweist zur Montage eines mit Bajonettkomponenten ausgerüsteten Kastens (21) in der Mitte eines Halteringes (16; 116), der mit einem an die Schraube (13; 113; 123) angreifenden gezackten Bogen (15; 115) ausgerüstet ist.

13. Verfahren nach dem vorhergehenden Anspruch, **dadurch gekennzeichnet, dass** die Drehachse (17) des Halteringes (16; 116) im Wesentlichen senkrecht zur Schwenkachse (8) des Schwinghebels (7; 107) verläuft.
